# FASCICULE DE BREVET EUROPEEN

(11) **EP 0 582 497 B1**
(45) Date de publication et mention de la délivrance du brevet: **30.10.1996**
(21) Numéro de dépôt: 93401786.4
(22) Date de dépôt: 08.07.1993
(51) Int. Cl.: F15B 11/05

(54) **Ensemble de commande d'une pluralité de récepteurs hydrauliques**
Steuervorrichtung für mehrere hydraulische Verbraucher
Control system for a plurality of hydraulic actuators

(30) Priorité: 04.08.1992 FR 9209658
(43) Date de publication de la demande: 09.02.1994
(73) Titulaire: MARREL, F-42160 Andrézieux-Bouthéon (FR)
(72) Inventeur: Claudinon, Jean-Louis, F-42160 Andrézieux-Bouthéon (FR); Rousset, André, F-42270 St Priest en Jarrez (FR)
(74) Mandataire: Rinuy, Santarelli

(56) Documents cités:
- DE-A- 4 036 720
- FR-A- 2 339 757
- FR-A- 2 548 290
- FR-A- 2 562 632
- US-A- 4 165 613

## Description

L'invention a trait à un ensemble de commande d'une pluralité de récepteurs hydrauliques, à travers lequel les récepteurs sont alimentés par une même génération de débit en y étant chacun relié par l'intermédiaire d'un distributeur proportionnel.

On sait que les distributeurs sont des appareils qu'on dispose entre une génération de débit et un récepteur pour commander le fonctionnement du récepteur en adaptant la façon dont il est connecté à la génération de débit.

Les distributeurs du type proportionnel comportent non seulement un tiroir commandé dont la position détermine la section d'un étranglement, mais aussi un tiroir compensateur automatique pour maintenir constante la différence de pression entre l'amont et l'aval de cet étranglement, afin qu'à une position donnée du tiroir commandé corresponde un débit donné de fluide. Par conséquent, lorsqu'un récepteur est commandé avec un distributeur proportionnel, sa vitesse de fonctionnement est fixée par la position du tiroir commandé, indépendamment de la charge que supporte le récepteur.

Lorsque la génération de débit est utilisée pour alimenter une pluralité de récepteurs à chacun desquels correspond un distributeur proportionnel, il peut arriver que le débit total demandé par les récepteurs excède le débit maximal que la génération de débit est en mesure de fournir. Les tiroirs compensateurs respectifs ne sont alors plus en mesure de maintenir dans chacun des distributeurs la différence de pression entre l'amont et l'aval de l'étranglement à la constante préfixée, de sorte que les récepteurs les plus chargés ralentissent ou s'arrêtent alors que les moins chargés peuvent continuer à fonctionner.

Pour éviter ces désordres, on a déjà proposé de tirer parti de la régulation de la génération de débit en fonction de la puissance demandée, qui est à l'heure actuelle prévue sur la plupart des circuits hydrauliques où la génération de débit alimente une pluralité de récepteurs. Cette régulation est réalisée en prévoyant des moyens de détection de charge dits "load-sensing" qui ramènent vers la génération de débit la pression du récepteur le plus chargé, à laquelle pression répond la génération de débit en produisant une pression de service égale à la pression de load-sensing augmentée d'une constante. En réalité, cette constante est rajoutée tant que la demande totale en débit est inférieure à celui capable d'être founi, mais en cas d'excès de la demande, la valeur rajoutée à la pression de load-sensing est plus petite que la constante, et d'autant plus petite que l'excès de demande de débit est important. C'est cette diminution de la valeur rajoutée dont on tire parti pour éviter les désordres précités.

FR-A-2.339.757 propose d'agir sur la pression d'actionnement du tiroir commandé dans chacun des distributeurs proportionnels, en prévoyant que les valves d'actionnement soient alimentées non plus directement à partir d'une pompe pilote, mais avec interposition entre la pompe pilote et les valve d'actionnement d'une soupape de marge de manoeuvre qui fait varier la pression d'alimentation des valves de commande de la même façon que la différence entre la pression de la génération de débit et la pression de load-sensing. Tant que la génération de débit fonctionne normalement, la pression d'alimentation des valves de commande reste constante, de même que si ces valves étaient alimentées directement par la pompe pilote. En cas de demande de débit excessive, la pression d'alimentation des valves de commande va diminuer en fonction de l'importance de l'excès de demande, la pression d'actionnement de tous les tiroirs commandés va diminuer de la même façon, et par conséquent tous les étranglements produits par les tiroirs commandés vont augmenter de la même façon, avec comme résultat que chaque distributeur se verra appliquer le même taux de réduction de débit de sorte que tous les récepteurs vont ralentir avec conservation de leur rapport de vitesse.

FR-A-2.548.290 propose de parvenir au même résultat dans le cas où les distributeurs proportionnels ont un tiroir compensateur qui se trouve en amont du tiroir commandé, en agissant sur les moyens d'actionnement du tiroir compensateur : il continue à être sollicité dans le sens de la fermeture par la pression en amont du tiroir commandé et dans le sens de l'ouverture par la pression en aval du tiroir commandé, mais on substitue au ressort classique une double sollicitation de pression, respectivement dans le sens de la fermeture par la pression de load-sensing et dans le sens de l'ouverture par la pression de la génération de débit. La différence de pression entre l'amont et l'aval de l'étranglement du tiroir commandé est ainsi asservie à la différence entre la pression de la génération de débit et la pression de load-sensing, ce qui conduit au résultat précité. DE-A-4.036.720 propose de prendre des mesures similaires, mais au lieu d'être directement la différence entre la pression de la génération de débit et la pression de load-sensing, la référence d'asservissement est obtenue à partir de ces pressions au travers de moyens de réglage, par exemple une valve d'abaissement de pression disposée entre la génération de débit et le tiroir compensateur.

L'invention vise elle-aussi à obtenir le résultat précité, mais avec des performances améliorées.

Elle propose à cet effet un ensemble de commande d'une pluralité de récepteurs hydrauliques, à travers lequel les récepteurs sont alimentés par une même génération de débit en y étant chacun reliés par l'intermédiaire d'un distributeur proportionnel comportant :
- un tiroir commandé dont la position détermine la section d'un premier étranglement ;
- un tiroir compensateur pour réguler la différence de pression entre l'amont et l'aval dudit premier étranglement en produisant à l'amont de celui-ci un deuxième étranglement de section appropriée ; et
- des moyens d'actionnement du tiroir compensateur, pour lui faire prendre automatiquement une position où il produit ledit deuxième étranglement de section appropriée, en réponse :
   . à la pression en aval du premier étranglement et à une première pression, agissant dans le sens de l'ouverture, et
   . à la pression en amont du premier étranglement et à une deuxième pression, agissant dans le sens de la fermeture ;

ensemble comportant en outre une valve auxiliaire alimentée par la génération de débit et produisant une pression constituant une dite première pression ;
ensemble caractérisé en ce que :
   - chaque dite deuxième pression est une pression de régulation dépendant des conditions de charge desdits récepteurs hydrauliques ;
   - chaque dite première pression est produite par une dite valve auxiliaire ;
   - chaque dite valve auxiliaire produit, à partir de son alimentation et de ladite pression de régulation, qui lui est directement appliquée, une pression normalement égale à ladite pression de régulation augmentée d'une constante ; et
   - dans chaque distributeur proportionnel lesdits moyens d'actionnement du tiroir compensateur sont prévus pour qu'il soit en outre sollicité dans le sens de la fermeture par une force sensiblement constante.

Dans le cas où la pression de régulation est la pression de load sensing, l'ensemble selon l'invention se distingue de celui décrit dans la dernière antériorité précitée par la présence de la valve auxiliaire dont la pression produite est appliquée à la place de la pression de la génération de débit.

En réalité, pour réaliser de façon pratique l'ensemble antérieur, il aurait été commode d'appliquer au tiroir compensateur la pression en amont de celui-ci plutôt que la pression de la génération de débit. Lorsque les distributeurs sont répartis à des endroits différents d'une machine, il se produirait cependant des difficultés parce que la pression en amont du deuxième étranglement n'est pas la même dans les distributeurs respectifs, par suite de pertes de charges différentes entre la génération de débit et les distributeurs respectifs.

Des difficultés similaires se produiraient également avec les différents distributeurs d'un bloc de commande situé à distance de la génération de débit, les pertes de charges entre celle-ci et le bloc augmentant avec le débit dans la canalisation d'alimentation du bloc : il pourrait par exemple arriver que le tiroir commandé de l'un des distributeurs du bloc reste à la même position, et que le débit passant dans celui-ci diminue sans qu'il y ait de dépassement de la capacité en débit. Cela se produirait notamment par suite d'une augmentation du débit passant dans un deuxième distributeur du fait que l'augmentation du débit total d'alimentation du bloc fait augmenter les pertes de charges entre la génération de débit et le bloc, et donc diminuer la différence entre la pression d'alimentation du bloc (c'est-à-dire la pression en amont du deuxième étranglement de tous les distributeurs du bloc) et la pression de load sensing.

L'ensemble selon l'invention permet d'éviter cette difficulté.

L'invention offre également l'avantage de pouvoir fournir le résultat visé même si la génération de débit n'est pas régulée en fonction de la charge supportée par les récepteurs.

De préférence, pour des raisons de simplicité et de commodité, la valve auxiliaire comporte :
- une chambre d'alimentation reliée à la génération de débit ;
- une chambre de régulation dans laquelle règne ladite pression de régulation ;
- une chambre de sortie où règne ladite pression produite ;
- un tiroir dont la position détermine la section d'un étranglement entre la chambre d'alimentation et la chambre de sortie, comportant une première surface active disposée dans la chambre de régulation de sorte que ladite pression de régulation agit dans le sens de l'ouverture, et une deuxième surface active disposée dans la chambre de sortie de sorte que la pression produite agit dans le sens de la fermeture ; et
- un ressort, qui agit sur le tiroir dans le sens de l'ouverture.

Dans le cas où les distributeurs proportionnels sont répartis en plusieurs groupes d'un distributeur ou de plusieurs distributeurs voisins, les groupes étant distants les uns des autres, il est préférable que l'ensemble comporte pour chaque groupe une valve auxiliaire voisine du groupe.

On évite ainsi des problèmes liés aux pertes de charge en ligne, et surtout d'avoir à prévoir une ligne entre la valve auxiliaire et un groupe de distributeurs éloigné de celle-ci.

L'exposé de l'invention sera maintenant poursuivi par la description d'exemples de réalisation, donnée ci-après à titre illustratif et non limitatif, en référence aux dessins annexés, sur lesquels :
- la figure 1 est une vue schématique en coupe d'un distributeur proportionnel faisant partie d'un ensemble conforme à l'invention ;
- la figure 2 est un schéma d'un circuit hydraulique comprenant cet ensemble de commande, qui comporte deux distributeurs similaires à celui montré sur la figure 1, accollés bout à bout ; et
- les figures 3 et 4 sont semblables aux figures 1 et 2 respectivement, mais pour une variante de réalisation.

Le distributeur 70 illustré sur la figure 1 est similaire à celui décrit dans FR-A-2.562.632, à l'exception de son dispositif compensateur de pression.

Il comporte un bloc statorique 1, dans l'alésage 2 duquel coulisse un tiroir commandé cylindrique 3. A la manière habituelle, la commutation des circuits hydrauliques s'effectue par déplacement des gorges du tiroir 3 devant des lumières du stator.

A son extrémité gauche, par exemple, le tiroir 3 est pourvu d'un dispositif de rappel par ressort de type connu, comprenant un ressort hélicoïdal 4, comprimé entre les épaulements 5 et 6 de deux bagues 7 et 8, prisonnières entre deux épaulements de l'extrémité 9 du tiroir 3, autour de laquelle elles peuvent coulisser. Ainsi, le tiroir 3 est spontanément rappelé à une position neutre de repos, tandis qu'il est poussé à droite (figure 1) lorsqu'on envoie une pression de pilotage dans une ouverture 10 du chapeau fixe 61. Au contraire, il est poussé vers la gauche lorsqu'une pression de pilotage est envoyée à l'opposé, dans une ouverture 11 du chapeau 62 de son autre extrémité. Dans l'exemple illustré, on a supposé que le tiroir à trois positions 3 est utilisé pour assurer la commande d'un vérin hydraulique double effet 12. Pour cela, l'une des sections du vérin 12 est reliée à un premier canal d'utilisation 13 du stator 1, alors que la section opposée du vérin 12 est reliée à une seconde canalisation d'utilisation 14 du stator 1.

Le distributeur reçoit dans une chambre annulaire 15, la pression envoyée par une génération de débit 71.

La chambre d'alimentation 15 entoure un tiroir compensateur 16, dit aussi balance, qui est mobile dans un alésage 80 du stator 1. Le tiroir 16 est pourvu d'un perçage radial 22 communiquant avec un perçage axial borgne 23. Ce dernier débouche sur un siège susceptible d'être obturé ou démasqué par une bille 24 dont le ressort de rappel 25 se trouve comprimé à l'intérieur du tiroir compensateur 16. La chambre contenant la bille 24 et le ressort 25 débouche par une ouverture latérale 26 dans une chambre annulaire 27 entourant la partie centrale du tiroir commandé 3.

A chacune de ses deux extrémités, le tiroir commandé 3 comporte un logement intérieur axial, 28 à gauche, 29 à droite.

Le logement 28 communique avec l'extérieur du tiroir par deux perçages radiaux référencés respectivement 30 et 31. De même, le logement 29 débouche sur deux perçages radiaux 32 et 33.

Lorsque le tiroir 3 est à sa position neutre de repos, le perçage 30 fait face à une partie pleine 34 du stator qui l'obture, entre deux chambres annulaires 35 et 36. La chambre 35 communique avec la première canalisation d'utilisation 13, alors que la chambre 36 est raccordée au circuit de retour.

De même, le perçage 32 est obturé au repos, par une partie pleine 37, située entre deux chambres annulaires 38 et 39. La chambre 38 communique avec la seconde canalisation d'utilisation 14, alors que la chambre 39 est reliée au circuit de retour.

Entre les perçages 30 et 31, le stator définit, dans l'alésage, une partie pleine 40, devant laquelle est susceptible de se déplacer une gorge 41 du tiroir 3.

Autour du tiroir 3, dans la zone située autour du perçage 31 lorsque le tiroir 3 est poussé à droite (figure 1), se trouve une chambre statorique annulaire 42.

De même, à son extrémité opposée, le tiroir 3 possède une gorge 43 mobile devant une partie pleine 44 du stator. Autour du passage 33 lorsque le tiroir 3 est repoussé vers la gauche, se trouve une chambre statorique annulaire 45.

Les deux chambres 42 et 45 sont reliées par une canalisation 46 dite canalisation de load sensing.

Des encoches de progressivité équipent les différentes gorges du tiroir, comme indiqué par exemple par les références 48, 49, 50, 51.

Enfin, un premier clapet de gavage 52 est monté en parallèle sur la première canalisation d'utilisation 13. De même, un clapet de gavage 53 est monté en parallèle sur la seconde canalisation d'utilisation 14. Derrière les clapets 52 et 53, se trouve une chambre 54 reliée au circuit de retour d'huile.

Un clapet de surpression, respectivement 55 et 56, est prévu sur le côté de chacune des canalisations d'utilisation 13, 14, qui peuvent ainsi se déverser dans les chambres de retour, respectivement 36, 39.

Le fonctionnement du tiroir commandé 3 va maintenant être décrit.

En position neutre, les chambres 27, 35 et 38 sont obturés, de sorte que le vérin 12 est immobilisé alors qu'aucun débit ne passe dans le distributeur. En outre, la canalisation 46 communique par les gorges 41 et 43 respectivement avec la chambre 36 et la chambre 39, c'est-à-dire qu'elle est raccordée au circuit de retour.

Lorsqu'une pression de pilotage est envoyée par l'ouverture 10, comme c'est le cas sur la figure 1, le tiroir 3 coulisse vers la droite avec une amplitude déterminée par la valeur de la pression de pilotage, qui s'équilibre avec la poussée antagoniste du ressort 4, plus ou moins comprimé. La pression d'alimentation de la chambre 27 est envoyée dans la canalisation 13 en passant par la gorge 49 et la chambre 35, alors que la canalisation 14 communique avec la chambre de retour 39 par la gorge 51. Chacune des gorges 49 et 51 détermine un étranglement dont la section est déterminée par la position du tiroir 3. En outre, la canalisation 46 communique à gauche avec la canalisation 13 par les passages 31, 28 et 30, tandis qu'à droite elle est obturée. La pression en aval de l'étranglement procuré par la gorge 49 est ainsi transmise à la canalisation 46.

Lorsqu'une pression de pilotage est envoyée par l'ouverture 11, le tiroir 3 coulisse vers la gauche jusqu'à une position déterminée par l'amplitude de la pression de pilotage. La pression d'alimentation de la chambre 27 est envoyée dans la canalisation 14 en passant par la gorge 50 et la chambre 38, alors que la canalisation 13 communique avec la chambre de retour 36 en passant par la gorge 48. Chacune des gorges 48 et 50 détermine un étranglement dont la section est déterminée par la position du tiroir 3. En outre, la canalisation 46 communique à droite avec la canalisation 14 par les perçages 33, 29 et 32, tandis qu'à gauche elle est obturée. La pression en aval de l'étranglement procurée par la gorge 50 est ainsi transmise à la canalisation 46.

On voit ainsi qu'en position neutre, la canalisation 46 est mise à la pression du circuit de retour, tandis que dans chacune des positions de travail, elle est portée à la pression en aval de l'étranglement procuré par le tiroir 3 sur la ligne d'alimentation du vérin 12, c'est-à-dire à la pression d'utilisation de celui-ci.

Le sélecteur de circuit 99 (dit aussi fonction OU) a l'une de ses entrées qui communique avec la canalisation 46 par un canal 72, et son autre entrée qui communique avec un canal 73 relié à la canalisation de sortie du sélecteur de circuit d'un distributeur similaire. Ici, la pression dans la canalisation 46 est la plus forte, de sorte que le sélecteur de circuit 99 adopte la position illustrée où il transmet par sa sortie à la canalisation 74 la pression d'utilisation du vérin 12, qui est la pression d'utilisation la plus élevée de l'ensemble des récepteurs qu'alimente la génération de débit 71. Plus généralement, comme cela apparait clairement sur la figure 2, c'est toujours la pression du récepteur le plus chargé qui est appliquée à la canalisation 74, cette pression dite de "load sensing" étant transmise à la génération de débit 71 qui produit une pression de service normalement égale à la pression de load sensing augmentée d'une constante.

Le tiroir compensateur 16 comporte autour du canal 22 une gorge 111 qui produit, en fonction de la position du tiroir, un étranglement plus ou moins important en amont de l'étranglement procuré par le tiroir 3 sur la ligne d'alimentation du vérin 12, suivant la position prise par le tiroir 16.

Celui-ci comporte deux surfaces actives, à gauche une surface 112 soumise à la pression en amont de l'étranglement procuré par le tiroir 3, et à droite une surface 301 soumise à la pression régnant dans la canalisation 46, c'est-à-dire à la pression d'utilisation du vérin 12.

Du côté gauche du tiroir 16 est disposé un piston 114 mobile coaxialement, qui vient en contact avec le tiroir compensateur par un téton, et coulisse dans un cyclindre 116 vissé dans le stator 1 coaxialement à l'alésage 80, le cylindre 116 étant ouvert du côté intérieur et fermé du côté extérieur, et traversant de façon étanche la canalisation 46.

Le piston 114 comporte un passage en L qui permet de faire communiquer la chambre 115 située entre le piston et le fond du cylindre avec la canalisation 119, qui est reliée à la conduite de load-sensing de la génération de débit, de sorte qu'elle est portée à la pression de load sensing. Le piston 114 comporte deux surfaces opposées, une surface 121 en regard de la surface active 112 du tiroir 16, et soumise à la même pression, et une surface active 123 soumise à la pression de load sensing.

Un ressort 125, dont la force est réglable avec la vis 126, applique le piston 114 contre le tiroir 16.

Celui-ci comporte à droite une troisième surface active 302 qui est soumise à la pression produite par une valve auxiliaire 303.

Les surfaces 301 et 302 regardent vers la droite, et les pressions auxquelles elles sont soumises sollicitent le tiroir 16 dans le sens de l'ouverture.

La surface 301 est soumise à la pression régnant en aval de l'étranglement procuré par le tiroir 3 parce qu'elle est disposée dans la canalisation 46, et la surface 302 est soumise à la pression produite par la valve 303 parce qu'elle est disposée dans une chambre 304 reliée par une canalisation 305 à la valve 303.

Les surfaces 112 et 123 regardent vers la gauche, les pressions auxquelles elles sont soumises sollicitent donc le tiroir 16 dans le sens de la fermeture. La surface 121 regardant vers la droite, sollicite le piston 114 vers la gauche, c'est-à-dire que tout se passe comme si la pression en amont de l'étranglement procuré par le tiroir 3 s'appliquait sur la valeur efficace de la surface 112 diminuée de la valeur efficace de la surface 121. On notera S₂ la valeur efficace de cette différence de surfaces actives, qu'on appellera par commodité "dimensionnement de la surface active 112'', et S₁ la valeur efficace de la surface active 123.

La valeur efficace de la surface active 301 est également S₂, et celle de la surface active 302 est S₁.

Si l'on note en outre F la force appliquée par le ressort 125, Pᵢ la pression régnant en amont de l'étranglement procuré par le tiroir commandé 3, Pₗₛ la pression de load sensing, PUᵢ la pression régnant en aval de l'étranglement procuré par le tiroir commandé 3, et Pₚ la pression produite par la valve auxiliaire 303, on démontre qu'à l'équilibre :${\text{P}}_{\text{i}} \text{-} {\text{PU}}_{\text{i}} \text{=} \frac{{\text{S}}_{\text{1}}}{{\text{S}}_{\text{2}}} \text{(} {\text{P}}_{\text{p}} \text{-} {\text{P}}_{\text{ls}} \text{) -} \frac{\text{F}}{{\text{S}}_{\text{2}}}$

On voit que la différence de pression Pᵢ - PUᵢ dépend de la différence de pression Pₚ - Pₗₛ suivant une fonction linéaire à coefficient strictement positif et à constante strictement négative.

La valve auxiliaire 303 comporte un corps statorique 306 qui définit une chambre d'alimentation 307 reliée à l'orifice de refoulement de la génération de débit 71 ; une chambre de régulation 308 dans laquelle règne Pₗₛ ; une chambre de sortie 309 où règne ladite pression produite ; un tiroir 310 dont la position détermine grâce à une gorge 311 la section d'un étranglement entre les chambres 307 et 309 ; et un ressort 312 qui agit sur le tiroir 310 dans le sens de l'ouverture, une vis 313 étant prévue pour régler la force avec laquelle agit le ressort.

Il règne Pₗₛ dans la chambre 308 parce que cette chambre est reliée à la canalisation 74.

Le tiroir 310 comporte une première surface active 314 disposée dans la chambre 308, et donc soumise dans le sens de l'ouverture à Pₗₛ et une deuxième surface active 315 disposée dans la chambre 309, ce qui fait que la pression produite agit sur la surface 315 dans le sens de la fermeture. On démontre, au cas où la valeur efficace des surfaces 314 et 315 est similaire, et si l'on note S cette valeur et F la force exercée par le ressort, que l'on obtient :${\text{P}}_{\text{p}} \text{=} {\text{P}}_{\text{ls}} \text{+} \frac{\text{F}}{\text{S}}$

La pression produite est donc normalement indépendante de la pression fournie par la génération de débit.

Dans le cas où les distributeurs proportionnels de l'ensemble de commande sont répartis en plusieurs groupes d'un distributeur ou de plusieurs distributeurs voisins, les groupes étant distants les uns des autres, par exemple dans le cas d'un engin de travaux publics, répartis en un premier groupe de deux distributeurs qui commandent les moteurs droit et gauche d'avancement du véhicule, un deuxième groupe d'un seul distributeur qui commande la rotation d'une tourelle, et un troisième groupe de plusieurs distributeurs qui commandent les différents bras de l'engin, il est préférable de prévoir une valve auxiliaire pour chacun des groupes, non seulement pour éviter les problèmes de perte de charge, mais aussi pour éviter d'avoir à prévoir une canalisation entre une valve auxiliaire centralisée et les différents groupes.

La figure 2 montre un ensemble de commande conforme à l'invention, formé d'un seul groupe de deux distributeurs accolés, respectivement le distributeur 70 illustré sur la figure 1, et un distributeur identique 70', tous les éléments de ce dernier portant la même référence que le distributeur 70, mais affectée d'un indice prime.

On notera que les canalisations 73 et 74 forment avec le sélecteur 99 un ensemble qui traverse tout le distributeur 70 et qu'il en est de même pour les canalisations 119 et 305, de sorte qu'on a la possibilité d'effectuer les raccordements entre distributeurs, en accolant simplement ces derniers bout à bout.

Dans la variante de l'ensemble de commande selon l'invention montrée sur les figures 3 et 4, on a gardé les mêmes références numériques pour les éléments identiques tandis qu'on leur a additionné le chiffre 100 pour les éléments similaires.

Le distributeur proportionnel 170 montré sur la figure 3 comporte un tiroir compensateur 116 dont la partie gauche est différente de celle du tiroir 16 : dans la position illustrée sur la figure 3, le tiroir compensateur 116 ferme le passage entre les chambres 15 et 27, mais lorsqu'il se déplace vers la gauche il produit, en fonction de sa position, un étranglement plus ou moins important en amont de l'étranglement procuré par le tiroir 3 sur la ligne d'alimentation du vérin 12.

Le tiroir 116 comporte deux surfaces 83 et 300 soumises à la pression en amont de l'étranglement procuré par le tiroir 116, une surface active 84 soumise à la pression en amont de l'étranglement procuré par le tiroir 3, et une surface active 85 soumise à la pression régnant dans une chambre 86 située à gauche du tiroir 116.

Les surfaces 83 et 300 sont opposées et ont le même dimensionnement, le tiroir 116 ne réagit donc pas à la pression en amont de l'étranglement qu'il procure.

Les surfaces 84 et 85 regardent vers la gauche. Etant donné que le tiroir 116 ferme l'étranglement qu'il procure lorsqu'il se déplace de la gauche vers la droite et vice-versa, les pressions auxquelles sont soumises les surfaces 84 et 85 le sollicitent dans le sens de la fermeture. Un ressort 87 est prévu dans la chambre 86 entre le fond de celle-ci, situé à gauche, et la surface 85, ce qui fait que le tiroir 116 est également sollicité dans le sens de la fermeture par une force sensiblement constante. Pour régler celle-ci, il est prévu une vis 88 qui forme le fond de la chambre 86.

La surface 84 est soumise à la pression régnant en amont de l'étranglement procuré par le tiroir 3 parce qu'elle est disposée dans une chambre 91 communiquant avec la chambre 27 par un conduit 92.

Le tiroir 116 est pourvu d'un perçage radial 93 communiquant avec un perçage axial borgne 94 qui débouche sur un siège susceptible d'être obturé ou démasqué par une bille 95 dont le ressort de rappel 96 se trouve comprimé dans une chambre 98 qui débouche par une ouverture axiale 100 dans la chambre 86. Celle-ci communique par un passage 101 avec une canalisation 102 fermée à une extrémité et débouchant dans le réservoir de la génération de débit à travers une restriction 104 à l'autre extrémité, la canalisation 102 étant commune à tous les distributeurs, qui ont leur chambre correspondant à 86 qui y est reliée.

On voit sur la figure 4 que pour chaque distributeur 170 et 170', la canalisation commune 102 est reliée à l'amont de l'étranglement procuré par le tiroir 3 par l'intermédiaire d'un clapet de non-retour dont la bille 95 forme l'obturateur, ce clapet de non-retour étant passant vers la canalisation 102. Il règne par conséquent dans celle-ci la plus haute des pressions régnant en amont des étranglements procurés par les tiroirs 3 et 3', la restriction 104 réalisant une décompression de la conduite 102 qui permet l'ajustement continu de celle-ci au maximum des pressions en amont des tiroirs 3 et 3'. C'est donc cette dernière pression qui règne dans la chambre 86 et dans la chambre correspondante du distributeur 70'.

C'est également cette dernière pression qui règne dans la chambre 308, puisqu'ici elle est reliée à la canalisation 102.

Dans l'exemple illustré, la surface 84 a un dimensionnement similaire à la surface 301, c'est-à-dire S₂, et la surface 85 a un dimensionnement similaire à la surface 302, c'est-à-dire S₁.

Compte tenu de la disposition et du dimensionnement des surfaces 84 et 85, on a en fait remplacé l'action de la pression de load sensing par le maximum des pressions régnant en amont de l'étranglement procuré par le tiroir commandé dans les tiroirs respectifs, noté MAX(Pᵢ).

A condition de remplacer Pₗₛ par MAX(Pᵢ), les équations données précédemment s'appliquent à la variante montrée sur les figures 3 et 4.

On notera qu'il n'y a pas de clapet de non-retour dans le distributeur 170 entre les chambres 15 et 27, contrairement au distributeur 70.

En effet, on est sûr qu'au repos, quand tous les tiroirs commandés 3 sont au neutre, que tous les tiroirs compensateurs 116 sont dans la position de fermeture illustrée : si l'on garde les mêmes notations que précédemment et en notant P la pression de refoulement de la génération de débit, en observant que Pₚ est au plus égale à P et qu'au repos Pᵢ = P dans tous les distributeurs, même si le tiroir 116 est fermé compte tenu des fuites infimes entre l'amont et l'aval de celui-ci qui sont inévitables, on voit que le tiroir 116 est sollicité dans le sens de la fermeture par :${\text{F + P.S}}_{\text{1}} {\text{+ P.S}}_{\text{2}}$ et dans le sens de l'ouverture par :${\text{P.S}}_{\text{1}} \text{.}$

Etant donné que F + P.S₂ est strictement positif, on est sûr que les forces agissant dans le sens de la fermeture seront toujours supérieures à celles agissant dans le sens de l'ouverture.

En service, dans chacun des ensembles illustrés, au cas où la demande de débit totale des récepteurs 12 et 12' excède celui capable d'être fourni par la génération de débit 71, on obtient un maintien des rapports de vitesse entre récepteurs parce qu'en cas d'excès de la demande en débit, la chambre 307 n'est pas alimentée à une pression suffisante pour que F/S soit rajouté à Pₗₛ ou à MAX(Pᵢ), c'est seulement une valeur inférieure qui est rajoutée, d'autant plus petite que l'excès de demande en débit est grand.

Les valeurs S₁, S₂ et F sont choisies notamment en fonction des impératifs suivants :
- le tiroir 16 ou 116 doit assurer en service normal, où Pₚ - MAX(Pᵢ) ou Pₚ - Pₗₛ = a, une valeur b à Pᵢ - PUᵢ de sorte que :$\text{b} \text{=} \frac{{\text{S}}_{\text{1}}}{{\text{S}}_{\text{2}}} \text{a} \text{-} \frac{\text{F}}{{\text{S}}_{\text{2}}}$
- le tiroir 16 ou 116 doit se fermer pour une certaine valeur minimum c de Pₚ - MAX(Pᵢ) ou de Pₚ - Pₗₛ, en deçà de laquelle on estime que la surcharge est trop importante pour que les rapports de vitesse entre les récepteurs puissent être maintenus, de sorte que :${\text{S}}_{\text{1}} \text{.c = F.}$

Il est possible, en fonction des circonstances, de choisir une autre pression de régulation que MAX(Pᵢ) ou la pression de load-sensing. Dans ces variantes, on conserve les avantages de l'utilisation d'une valve auxiliaire.

Plus généralement, de nombreuses variantes peuvent être apportées aux exemples décrits. A cet égard, on rappelle que l'invention ne se limite pas à ces derniers.

## Revendications

1. Ensemble de commande d'une pluralité de récepteurs hydrauliques (12, 12'), à travers lequel les récepteurs sont alimentés par une même génération de débit (71) en y étant chacun reliés par l'intermédiaire d'un distributeur proportionnel comportant :
- un tiroir commandé (3) dont la position détermine la section d'un premier étranglement ;
- un tiroir compensateur pour réguler la différence de pression entre l'amont et l'aval dudit premier étranglement en produisant à l'amont de celui-ci un deuxième étranglement de section appropriée ; et
- des moyens d'actionnement du tiroir compensateur, pour lui faire prendre automatiquement une position où il produit ledit deuxième étranglement de section appropriée, en réponse :
. à la pression en aval du premier étranglement et à une première pression, agissant dans le sens de l'ouverture, et
. à la pression en amont du premier étranglement et à une deuxième pression, agissant dans le sens de la fermeture ;
ensemble comportant en outre une valve auxiliaire alimentée par la génération de débit (71) et produisant une pression constituant une dite première pression ;
ensemble caractérisé en ce que :
- chaque dite deuxième pression est une pression de régulation dépendant des conditions de charge desdits récepteurs hydrauliques ;
- chaque dite première pression est produite par une dite valve auxiliaire (303) ;
- chaque dite valve auxiliaire produit, à partir de son alimentation et de ladite pression de régulation, qui lui est directement appliquée, une pression normalement égale à ladite pression de régulation augmentée d'une constante ; et
- dans chaque distributeur proportionnel (70, 70'; 170, 170') lesdits moyens d'actionnement du tiroir compensateur sont prévus pour qu'il soit en outre sollicité dans le sens de la fermeture par une force sensiblement constante.

2. Ensemble selon la revendication 1, caractérisé en ce que dans chaque distributeur proportionnel, lesdits moyens d'actionnement du tiroir compensateur comportent sur celui-ci une première surface active (301) soumise à la pression en aval du premier étranglement, une deuxième surface active (302) soumise à la pression produite par la valve auxiliaire, une troisième surface active (84, 112) soumise à la pression en amont du premier étranglement, et une quatrième surface active (85, 123) soumise à ladite pression de régulation, lesdites première et deuxième surfaces (301, 302) étant opposées auxdites troisième et quatrième surfaces (84, 85 ; 112, 123) ; ainsi qu'un ressort (87, 125) sollicitant le tiroir compensateur (16, 116) dans le sens de la fermeture.

3. Ensemble selon la revendication 2, caractérisé en ce que lesdites première et troisième surfaces actives (301, 84 ; 301, 112) du tiroir compensateur (16, 116) ont un dimensionnement similaire, et en ce que lesdites deuxième et quatrième surfaces (302, 85 ; 302, 123) du tiroir compensateur ont un dimensionnement similaire.

4. Ensemble selon l'une quelconque des revendications 1 à 3, caractérisé en ce que ladite valve auxiliaire (303) comporte :
- une chambre d'alimentation (307) reliée à la génération de débit (71) ;
- une chambre de régulation (308) dans laquelle règne ladite pression de régulation ;
- une chambre de sortie (309) où règne ladite pression produite ;
- un tiroir (310) dont la position détermine la section d'un étranglement entre la chambre d'alimentation (307) et la chambre de sortie (309), comportant une première surface active disposée dans la chambre de régulation (308) de sorte que ladite pression de régulation agit dans le sens de l'ouverture, et une deuxième surface active (315) disposée dans la chambre de sortie (309) de sorte que la pression produite agit dans le sens de la fermeture ; et
- un ressort (312), qui agit sur le tiroir (310) dans le sens de l'ouverture.

5. Ensemble selon l'une quelconque des revendications 1 à 4, caractérisé, les distributeurs proportionnels étant répartis en plusieurs groupes d'un distributeur ou de plusieurs distributeurs voisins, les groupes étant distants les uns des autres, en ce qu'il comporte pour chaque groupe une dite valve auxiliaire voisine du groupe.

6. Ensemble selon l'une quelconque des revendications 1 à 5, caractérisé en ce qu'il comporte des moyens (73, 74, 99, 99') de détection de la pression du récepteur le plus chargé, dite "pression de load sensing" et en ce que la pression de régulation est la pression de load sensing.

7. Ensemble selon la revendication 6, caractérisé en ce que les moyens de détection comportent pour chaque distributeur proportionnel une canalisation qui relie l'aval du premier étranglement à un sélecteur de circuit (99, 99'), et en ce que dans le cas où il y en a plusieurs les sélecteurs de circuit sont disposés en cascade.

8. Ensemble selon l'une quelconque des révendications 1 à 5, caractérisé en ce qu'il comporte des moyens (95, 95', 102, 104) pour détecter le maximum des pressions régnant en amont du premier étranglement dans les distributeurs proportionnels respectifs (170, 170'), et en ce que ladite pression de régulation est le maximum des pressions en amont ainsi détecté.

9. Ensemble selon la revendication 8, caractérisé en ce que dans chaque distributeur proportionnel (170, 170') il y a absence de clapet de non-retour entre lesdits deuxième étranglement et premier étranglement.

10. Ensemble selon l'une quelconque des revendications 8 ou 9, caractérisé en ce que lesdits moyens pour détecter le maximum des pressions en amont des premiers étranglements respectifs comportent une canalisation commune (102) fermée à une première extrémité et débouchant dans le réservoir à travers une restriction (104) à une deuxième extrémité ; et pour chaque distributeur proportionnel un clapet de non-retour (95) disposé passant entre l'amont du premier étranglement et la conduite commune.

## Patentansprüche

1. Steuereinheit für eine Mehrzahl von hydraulischen Verbrauchern (12, 12'), durch welche hindurch die Verbraucher von derselben Druckfluidquelle (71) aus versorgt werden, indem jeder über einen Proportionalverteiler angeschlossen ist, mit
- einem Steuerschieber (3), dessen Stellung den Querschnitt eines ersten Steuerspalts bestimmt,
- einem Ausgleichsschieber zur Regulierung der Differenz zwischen den Drücken vor und hinter dem ersten Steuerspalt durch Bereitstellung eines zweiten Steuerspalts mit geeignetem Querschnitt in Strömungsrichtung vor dem ersten Steuerspalt, und
- Betätigungsmitteln für den Ausgleichsschieber, um ihn automatisch eine Stellung einnehmen zu lassen, in der er den zweiten Steuerspalt mit geeignetem Querschnitt bereitstellt in Abhängigkeit von:
dem Druck hinter dem ersten Steuerspalt und einem ersten, in Öffnungsrichtung wirkenden Druck, und
dem Druck vor dem ersten Steuerspalt und einem zweiten, in Schließstellung wirkenden Druck;
wobei die Steuereinheit zusätzlich ein Hilfsventil aufweist, das durch die Druckfluidquelle (71) versorgt wird und einen Druck erzeugt, welcher einen solchen ersten Druck darstellt, **dadurch gekennzeichnet,** daß
- jeder zweite Druck ein Regeldruck ist, der von den Belastungsbedingungen der hydraulischen Verbraucher abhängt;
- jeder erste Druck durch ein solches Hilfsmittel (303) erzeugt ist;
- jedes solches Hilfsmittel, ausgehend von seiner Versorgung und dem Regeldruck, mit dem es direkt beaufschlagt ist, einen Druck erzeugt, der normalerweise gleich ist dem um eine Konstante erhöhten Regeldruck;
- in jedem Proportionalverteiler (70, 70', 170, 170') die Betätigungsmittel des Ausgleichsschiebers so ausgebildet sind, daß er auch durch eine im wesentlichen konstante Kraft in Schließstellung belastet ist.

2. Steuereinheit nach Anspruch 1, **dadurch gekennzeichnet,** daß in jedem Proportionalverteiler die Betätigungsmittel für den Ausgleichsschieber auf diesem eine erste, mit dem Druck hinter dem ersten Steuerspalt beaufschlagte erste Steuerfläche (301), eine zweite, mit dem vom Hilfsventil erzeugten Druck beaufschlagte Steuerfläche (302), eine dritte, mit dem Druck vor dem ersten Steuerspalt beaufschlagte Steuerfläche (84, 112) und eine vierte, mit dem Regeldruck beaufschlagte Steuerfläche (85, 123) aufweisen, wobei die erste und die zweite Steuerfläche (301, 302) entgegengesetzt gerichtet sind zur dritten und vierten Steuerfläche (84, 85; 112, 123), sowie eine den Ausgleichsschieber (16, 116) in Schließrichtung belastende Feder (87, 125).

3. Steuereinheit nach einem der Anspruch 2, **dadurch gekennzeichnet,** daß die erste und die dritte Steuerfläche (301, 84; 301, 112) des Ausgleichsschiebers (16, 116) gleich bemessen sind, und daß die zweite und die vierte Steuerfläche (302, 85; 302, 123) des Ausgleichsschiebers dieselbe Größe haben.

4. Steuereinheit nach einem der Ansprüche 1 bis 3, **dadurch gekennzeichnet,** daß das Hilfsventil (303) aufweist:
- eine an die Druckfluidquelle (71) angeschlossene Versorgungskammer (307),
- eine Regelkammer (308), in welcher der Regeldruck herrscht,
- eine Auslaßkammer (309), in der der erzeugte Druck herrscht,
- einen Schieber (310), dessen Stellung den Querschnitt eines Steuerspalts zwischen der Versorgungskammer (307) und der Auslaßkammer (309) bestimmt und der eine erste, derart in der Regelkammer (308) gelegene Steuerfläche aufweist, daß der Regeldruck in Öffnungsrichtung wirkt, sowie eine zweite, derart in der Auslaßkammer (309) gelegene Steuerfläche (315) hat, daß der erzeugte Druck in Schließrichtung wirkt, und
- eine Feder (312), die in öffnungsrichtung auf den Schieber (310) wirkt.

5. Steuereinheit nach einem der Ansprüche 1 bis 4, **dadurch gekennzeichnet,** daß die Proportionalverteiler in mehrere aus einem oder mehreren benachbarten Verteilern bestehende Gruppen aufgeteilt sind, welche mit Abstand zueinander angeordnet sind, und daß sie für jede Gruppe ein dieser benachbart angeordnetes Hilfsventil aufweist.

6. Steuereinheit nach einem der Ansprüche 1 bis 5, **dadurch gekennzeichnet,** daß sie Lastabfühlung ("load-sensing") genannte Lasterkennungsmittel (73, 74, 99, 99') für den Druck des am stärksten belasteten Verbrauchers aufweist und der Regeldruck der Druck der Lastabfühlung ist.

7. Steuereinheit nach Anspruch 6, **dadurch gekennzeichnet,** daß die Lasterkennungsmittel für jeden Proportionalverteiler eine Leitung aufweisen, welche die Leitung hinter dem ersten Steuerspalt mit einem Auswahlschalter (99, 99') zur Auswahl eines Schaltkreises verbindet, und daß im Falle von mehreren Schaltkreis-Auswahlschaltern diese kaskadenartig angeordnet sind.

8. Steuereinheit nach einem der Ansprüche 1 bis 5, **dadurch gekennzeichnet,** daß sie Mittel (95, 95', 102, 104) zum Erkennen des höchsten der vor dem ersten Steuerspalt in den jeweiligen Proportionalverteilern (170, 170') herrschenden Drücke aufweist und daß der Regeldruck der höchste so erkannte Druk ist.

9. Steuereinheit nach Anspruch 8, **dadurch gekennzeichnet,** daß die Proportionalverteiler (170, 170') ohne Rückschlagventile zwischen dem zweiten und dem ersten Steuerspalt ausgebildet sind.

10. Steuereinheit nach einem der Ansprüche 8 oder 9, **dadurch gekennzeichnet,** daß die Mittel zum Erkennen des höchsten der vor den jeweiligen ersten Steuerspalten herrschenden Drücke eine gemeinsame, an einem ersten Ende geschlossene Leitung (102), die am anderen Ende über eine Drosselstelle (104) in das Druckfluidreservoir mündet, und für jeden Proportionalverteiler ein Rückschlagventil (95) aufweisen, welches von der Zuleitung zum ersten Steuerspalt aus zu der gemeinsamen Leitung hin zu öffnen ist.

## Claims

1. Unit for controlling a plurality of hydraulic receivers (12, 12'), through which the receivers are supplied by one and the same flow generator (71), each being connected thereto by means of a proportional control valve having:
- a controlled spool (3), whose position determines the cross-section of a first constriction;
- a compensating spool for regulating the difference between the pressures upstream and downstream of the said first constriction by producing a second constriction of appropriate cross-section upstream of the latter; and
- means of actuating the compensating spool, in order to make it automatically take up a position where it produces the said second constriction of appropriate cross-section, in response:
. to the pressure downstream of the first constriction and to a first pressure, acting in the direction of opening, and
. to the pressure upstream of the first constriction and to a second pressure, acting in the direction of closure;
a unit additionally having an auxiliary valve supplied by the flow generation (71) and producing a pressure constituting a said first pressure;
a unit characterised in that:
- each said second pressure is a regulation pressure depending on the load conditions of the said hydraulic receivers;
- each said first pressure is produced by a said auxiliary valve (303) ;
- each said auxiliary valve produces, from its feed and the said regulation pressure, which is applied directly to it, a pressure normally equal to the said regulation pressure increased by a constant; and
- in each proportional control valve (70, 70'; 170, 170') the said means of actuating the compensating spool are designed so that it is also forced in the direction of closure by a substantially constant force.

2. Unit according to Claim 1, characterised in that, in each proportional control valve, the said means of actuating the compensating spool include on the latter a first active surface (301) subjected to the pressure downstream of the first constriction, a second active surface (302) subjected to the pressure produced by the auxiliary valve, a third active surface (84, 112) subjected to the pressure upstream of the first constriction, and a fourth active surface (85, 123) subjected to the said regulation pressure, the said first and second surfaces (301, 302) being opposite the said third and fourth surfaces (84, 85; 112, 123); and a spring (87, 125) forcing the compensating spool (16, 116) in the direction of closure.

3. Unit according to Claim 2, characterised in that the said first and third active surfaces (301, 84; 301, 112) of the compensating spool (16, 116) are of similar dimensions, and in that the said second and fourth surfaces (302, 85; 302, 123) of the compensating spool are of similar dimensions.

4. Unit according to any one of Claims 1 to 3, characterised in that the said auxiliary valve (303) has:
- a feed chamber (307) connected to the flow generator (71) ;
- a regulation chamber (308) in which the said regulation pressure prevails;
- an outlet chamber (309) in which the said produced pressure prevails;
- a spool (310) whose position determines the cross-section of a constriction between the supply chamber (307) and the output chamber (309), having a first active surface disposed in the regulation chamber (308) so that the said regulation pressure acts in the direction of opening, and a second active surface (315) disposed in the outlet chamber (309) so that the pressure produced acts in the direction of closure; and
- a spring (312) which acts on the spool (310) in the direction of opening.

5. Unit according to any one of Claims 1 to 4, characterised, the proportional control valves being divided into several groups of one control valve or several adjacent control valves, the groups being distant from one another, in that for each group it has a said auxiliary valve adjacent to the group.

6. Unit according to any one of Claims 1 to 5, characterised in that it has means (73, 74, 99, 99') for detecting the pressure of the most heavily loaded receiver, referred to as the "load sensing pressure", and in that the regulation pressure is the load sensing pressure.

7. Unit according to Claim 6, characterised in that for each proportional control valve the detection means have a duct which connects the area downstream of the first constriction to a circuit selector (99, 99'), and in that, where there are several of them, the circuit selectors are disposed in a cascade.

8. Unit according to any one of Claims 1 to 5, characterised in that it has means (95, 95', 102, 104) for detecting the highest of the pressures prevailing upstream of the first constriction in the respective proportional control valves (170, 170'), and in that the said regulation pressure is the highest of the upstream pressures thus detected.

9. Unit according to Claim 8, characterised in that in each proportional control valve (170, 170') there is no non-return valve between the said second and first constrictions.

10. Unit according to either one of Claims 8 or 9, characterised in that the said means for detecting the maximum pressure upstream of the respective first constrictions have a common duct (102) closed at a first end and opening into the reservoir through a restriction (104) at a second end; and for each proportional control valve a non-return valve (95) disposed so as to pass between the area upstream of the first constriction and the common duct.
